# EUROPÄISCHE PATENTANMELDUNG

(11) **EP 4 603 655 A1**
(43) Veröffentlichungstag der Anmeldung: **20.08.2025**
(21) Anmeldenummer: 24157597.6
(22) Anmeldetag: 14.02.2024
(51) Int. Cl.: E04F 10/06, E06B 9/60

(54) **SYSTEM ZUM AUF- UND ABROLLEN EINER MATERIALBAHN**

(71) Anmelder: Shadesign GmbH & Co Kg, 9500 Villach Kärnten (AT)
(72) Erfinder: AULINGER, Florian, A-9500 Villach (AT); LANG, Peter, A-9500 Villach (AT)
(74) Vertreter: Flach Bauer & Partner Patentanwälte mbB

(57) **Zusammenfassung**

Die vorliegende Erfindung betrifft ein System 1 zum Auf- und Abrollen einer Materialbahn 20, insbesondere eines Sonnensegels. Das System umfasst eine Welle 10 und eine Materialbahn 20, sowie zumindest ein Halteseil 40, 50 und ein Zugseil 60.

## Beschreibung

### Gebiet der Erfindung

Die Erfindung betrifft ein System zum Auf- und Abrollen einer Materialbahn, insbesondere eines Sonnensegels.

### Hintergrund

Bei aus dem Stand der Technik bekannten Systemen zum Auf- und Abrollen einer Materialbahn, wie beispielsweise Markisen oder Sonnensegeln, sind üblicherweise Strukturen zur Stützung der Materialbahn erforderlich. Diese Stützstrukturen sind oftmals sehr dominant und stören das optische Erscheinungsbild der eigentlichen Materialbahn. Zudem sind die Stützstrukturen der Materialbahn oftmals schwer und sperrig.

Im Falle von Markisen wird die Stützstruktur typischerweise an einer Gebäudefassade angebracht und umfasst neben einer Tuchwelle einen Rahmen, der die schattenspendende Materialbahn im abgerollten Zustand stützt. Insbesondere im abgerollten Zustand ist daher der Rahmen sichtbar.

Soll auf den Rahmen verzichtet werden, können sogenannte Sonnensegel eingesetzt werden. Diese werden oftmals fest installiert und müssen (beispielsweise bei Unwettern) umständlich abgebaut werden. Eine Alternative sind ausrollbare oder ausfaltbare Sonnensegel. Diese werden an Schienen oder Seilsystemen geführt. Diese Schienen und Seilsysteme sind insbesondere im aufgerollten Zustand der Materialbahn raumfordernd und können so das Erscheinungsbild des Systems beeinträchtigen.

### Beschreibung der Erfindung

Vor diesem Hintergrund ist es die Aufgabe der vorliegenden Erfindung ein System zum Auf- und Abrollen einer Materialbahn bereitzustellen, welches die vorgenannten Nachteile zumindest teilweise überwindet.

Diese Aufgabe wird erfindungsgemäß durch ein System zum Auf- und Abrollen einer Materialbahn nach Anspruch 1 gelöst. Weitere Aspekte der Erfindung sind in den abhängigen Ansprüchen, sowie in der nachfolgenden Beschreibung beschrieben.

Insbesondere wird die Aufgabe durch ein System zum Auf- und Abrollen einer Materialbahn gelöst. Die Materialbahn kann beispielsweise ein Sonnensegel sein.

Das erfindungsgemäße System umfasst zumindest eine Welle und eine Materialbahn. Die Materialbahn ist mit einem ersten Ende an der Welle befestigt. Die Befestigung kann unmittelbar oder mittelbar sein. Zudem ist die Welle drehbar eingerichtet. Durch eine Drehung der Welle kann die Materialbahn ab- bzw. aufgerollt werden, d.h. von einem aufgerollten Zustand in einen abgerollten Zustand überführt werden (Abrollen). Ebenso kann die Materialbahn durch eine Drehung der Welle von einem abgerollten Zustand in einen aufgerollten Zustand überführt werden (Aufrollen).

Das System umfasst weiterhin zumindest ein Auszugelement. Das Auszugelement ist an einem zweiten Ende der Materialbahn befestigt, welches zweite Ende dem ersten Ende gegenüberliegt. Das Auszugelement kann sich beispielsweise über die gesamte Länge des zweiten Endes erstrecken. Ebenso ist es möglich, dass das Auszugelement länger oder kürzer ist als das zweiten Ende der Materialbahn. In einem Aspekt ist Auszugelement stangenförmig. Beispielsweise kann das Auszugelement ein extrudiertes Profil sein und aus Kunststoff und/oder Metall (insbesondere Aluminium) gefertigt sein.

Das Auszugelement kann zudem an der Materialbahn direkt oder indirekt befestigt sein (z.B. über eine Kederschiene, Nieten, Ösen und/oder dergleichen). In einem anderen Aspekt ist das Auszugelement zumindest teilweise in die Materialbahn eingeschlagen. Beispielsweise kann die Materialbahn an ihrem zweiten Ende zumindest eine Tasche aufweisen, in welcher das Auszugelement zumindest teilweise aufgenommen ist.

Weiterhin kann das System ein Gehäuse aufweisen, in welchem die Welle und die aufgerollte Materialbahn zumindest teilweise aufgenommen ist. Das Auszugelement kann dazu eingerichtet sein das Gehäuse zumindest teilweise zu verschließen, wenn die Materialbahn im aufgerollten Zustand ist. Mithin ist die Materialbahn vor Umwelteinflüssen geschützt.

Das Auszugelement weist zumindest ein Halteseil-Verbindungselement und zumindest ein Zugseil-Verbindungselement auf. Das Halteseil-Verbindungselement und/oder das Zugseil-Verbindungselement können beispielsweise als Öffnung, Öse, Bolzen, Rolle und/oder dergleichen ausgebildet sein. Das Halteseil-Verbindungselement dient zur Verbindung eines Halteseils mit dem Auszugelement. Das Zugseil-Verbindungselement dient zur Verbindung eines Zugseils mit dem Auszugelement. Das Halteseil-Verbindungselement ist vom Zugseilverbindungselement um einen Abstand x beabstandet. Dieser Abstand x ist fest und verändert sich beim Ab- bzw. Aufrollen nicht.

Das Halteseil kann mit dem Halteseil-Verbindungselement mittelbar oder unmittelbar verbunden sein und das Zugseil kann mit dem Zugseil-Verbindungselement mittelbar oder unmittelbar verbunden sein. Bei einer unmittelbaren Verbindung ist zwischen Seil und Verbindungselement kein weiteres Element angeordnet.

Bei einer mittelbaren Verbindung ist zumindest ein weiteres Element, wie ein Spannelement, oder ein elastisches Element zwischen Seil und Verbindungselement angeordnet. Die Verbindung kann zudem fest sein, sodass zwischen dem Seil und dem entsprechenden Verbindungselement keine Relativbewegung stattfindet. In einem anderen Aspekt ist eine Relativbewegung erlaubt und/oder das Seil wird an dem Verbindungselement umgelenkt. In diesem Beispiel kann das Verbindungselement als Öse ausgestaltet sein. Soll das Seil umgelenkt werden, aber eine Relativbewegung vermieden oder zumindest reduziert werden, kann das Verbindungselement eine Rolle umfassen, die das Seil führt.

Die Verbindung zwischen Halteseil und Halteseil-Verbindungselement bzw. die Verbindung zwischen Zugseil und Zugseil-Verbindungselement ermöglicht eine Kraftübertragung von dem Seil (Halteseil oder Zugseil) auf das entsprechende Verbindungselement (Halteseil-Verbindungselement oder Zugseilverbindungselement) und mithin auf das Auszugelement.

Das System umfasst weiterhin ein Zugseil und zumindest ein Halteseil. Durch das Aufbringen einer Zugkraft an zumindest einem Ende des Zugseils kann die Materialbahn abgerollt werden. Das Zugseil überträgt einen Teil der Zugkraft auf das Zugseil-Verbindungselement. Das Halteseil dient dazu einen Teil der Zugkraft auf das Halteseil-Verbindungselement zu übertragen. Die Zugkraft wird also durch das Halteseil auf unterschiedliche Stellen des Auszugelements übertragen. Dies führt dazu, dass das Auszugelement möglichst gleichmäßig, insbesondere parallel zur Welle, ausgezogen werden kann. Mithin kann beim Abrollen (und entsprechend beim Aufrollen) eine Faltenbildung in der Materialbahn vermieden werden.

Wie oben beschrieben ist das Halteseil (mittelbar oder unmittelbar) mit dem Halteseil-Verbindungselement verbunden. Weiterhin umfasst das Halteseil an einem dem Halteseil-Verbindungselement abgewandten Ende ein Zugseil-Umlenkungselement (beispielsweise eine Öse, eine Rolle, und/oder dergleichen). Dieses Ende des Halteseils ist vorzugsweise ein freies Ende. Das Halteseil ist so eingerichtet, dass sich ein Abstand d zwischen dem Halteseil-Verbindungselement und dem Zugseil-Umlenkungselement vergrößert, wenn die Materialbahn von dem aufgerollten Zustand in den abgerollten Zustand überführt wird (also am Zugseil gezogen wird).

Weiterhin ist das Halteseil (und/oder ein elastisches Element) so eingerichtet, dass der maximale Abstand d zwischen dem Halteseil-Verbindungselement und dem Zugseil-Umlenkungselement begrenzt ist.

Vorzugsweise ist der maximale Abstand d so gewählt, dass das Halteseil und das Zugseil mit dem Auszugelement ein im Wesentlichen gleichschenkliges Dreieck ausbilden (das Auszugelement bildet die Basis), wenn die Materialbahn von dem aufgerollten Zustand in einen abgerollten Zustand überführt wird. Am Zugseil-Umlenkungselement können das Halteseil und der Teil des Zugseils, der zwischen dem Zugseil-Umlenkungselement und dem Zugseil-Verbindungselement geführt ist einen Winkel o im Bereich von 50° bis 130°, oder im Bereich von 60° bis 120° einschließen. Das Zugseil wird an dem Zugseil-Umlenkungselement umgelenkt und ist mit dem Zugseil-Verbindungselement verbunden. Eine Zugkraft, die auf das Zugseil wirkt, wird über das Zugseil teilweise auf das Zugseil-Verbindungselement und mithin auf das Auszugelement übertragen. Ein anderer Teil der Zugkraft wird von dem Halteseil über das Zugseil-Umlenkungselement aufgenommen und auf das Halteseil-Verbindungselement und mithin auf das Auszugelement übertragen. Die Zugkraft bewirkt, dass die Materialbahn von dem aufgerollten Zustand in einen abgerollten Zustand überführt wird.

Da sich der Abstand d zwischen dem Halteseil-Verbindungselement und dem Zugseil-Umlenkungselement vergrößert (bis der maximale Abstand erreicht ist), wenn die Materialbahn von dem aufgerollten Zustand in den abgerollten Zustand überführt, also am Zugseil gezogen wird, und sich entsprechend verkleinert, wenn nicht mehr gezogen wird, bzw. die Zugkraft verringert wird, kann sich das Halteseil an das Auszugelement anlegen, insbesondere dann, wenn die Materialbahn im aufgerollten Zustand ist. Mithin seht das Halteseil im aufgerollten Zustand der Materialbahn nicht oder nur wenig von dem Auszugelement ab und ist somit optisch wenig auffällig. Wird die Materialbahn abgerollt, vergrößert sich der Abstand und das Zugseil und das Halteseil können ein Zugdreieck (insbesondere ein gleichschenkliges Dreieck) ausbilden, welches sich von dem Auszugelement, genauer von dem Halteseil-Verbindungselement und dem Zugseil- Verbindungselement hin zum Zugseil-Umlenkungselement erstreckt. Mithin kann die Zugkraft über das Zugseil und das Halteseil auf zwei verschiedene Bereiche bzw. Punkte des Auszugelements übertragen werden. Somit kann ein gleichmäßiges Ausziehen erreicht werden.

Weiterhin wird durch das gebildete Zugdreieck, die durch die Materialbahn auf das Auszugselement wirkende Zugkraft auf mehrere, verteilte Punkte verteilt und von dort auf das Zug- bzw. Halteseil übertragen. Dies erlaubt es das Auszugselement schlank und mithin optisch ansprechend zu gestalten, ohne dass durch die wirkenden Zugkräfte ein Verbiegen oder gar Knicken droht. Weiterhin wird das Auszugselement durch das Zugdreieck auch bei externen Lasten, wie Windlasten, in einer möglichst horizontalen Lage gehalten, oder kehrt schnell wieder in diese zurück. Weiterhin kann das Halteseil ein elastisches Element umfassen und/oder über ein elastisches Element mit dem Auszugelement verbunden sein. In einem Aspekt ist das Halteseil als elastisches Element (beispielsweise als zumindest bereichsweise elastisches Seil) ausgeführt. Das elastische Element kann ein elastisches Seil, ein elastischer Seilabschnitt, eine Feder, insbesondere eine Spiralfeder und/oder dergleichen sein.

Ist das Halteseil über ein elastisches Element mit dem Auszugelement verbunden, kann das Halteseil beispielsweise teilweise auf einer Rolle oder Welle aufgerollt sein, welche Rolle/Welle mit einem elastischen Element (beispielsweise eine Drehfeder) so vorgespannt ist, dass sich das Halteseil aufrollt, wenn keine Zugkraft auf das Halteseil wirkt.

Das elastische Element bewirkt, dass sich der Abstand d zwischen dem Halteseil-Verbindungselement und dem Zugseil-Umlenkungselement vergrößert, wenn die Materialbahn von dem aufgerollten Zustand in den abgerollten Zustand überführt wird (also am Zugseil gezogen wird) und entsprechend verkleinert, wenn keine oder eine geringe Zugkraft wirkt.

Die Begrenzung des maximalen Abstands d zwischen dem Halteseil-Verbindungselement und dem Zugseil-Umlenkungselement kann durch die Wahl der Länge und/oder der Elastizität des Halteseils bzw. des elastischen Elements erreicht werden.

In einem weiteren Aspekt kann das Auszugelement weiterhin ein Halteseil-Befestigungselement aufweisen. In diesem Fall ist das Halteseil-Verbindungselement ein Halteseil-Umlenkungselement. Das Halteseil wird an dem Halteseil-Umlenkungselement umgelenkt und ist mit dem Halteseil-Befestigungselement (mittelbar oder unmittelbar) verbunden. Das Halteseil-Verbindungselement und das Halteseil-Befestigungselement können so angeordnet sein, dass sich das Halteseil zwischen dem Halteseil-Verbindungselement und dem Halteseil-Befestigungselement im Wesentlichen parallel zum Auszugelement erstreckt. Insbesondere können das Halteseil-Verbindungselement und das Halteseil-Befestigungselement so angeordnet sein, dass sich das Halteseil zumindest teilweise innerhalb des Auszugelements erstreckt. Zudem kann das elastische Element zur mittelbaren Befestigung des Halteseils an dem Halteseil-Befestigungselement dienen. Der Abstand zwischen dem Halteseil-Befestigungselement und dem Halteseil-Verbindungselement kann unveränderlich sein.

In einem anderen Aspekt ist das Halteseil-Befestigungselement relativ beweglich zum Halteseil-Verbindungselement eingerichtet und durch ein elastisches Element so vorgespannt, dass sich der Abstand d zwischen dem Halteseil-Verbindungselement und dem Zugseil-Umlenkungselement vergrößert, wenn die Materialbahn von dem aufgerollten Zustand in den abgerollten Zustand überführt wird (also am Zugseil gezogen wird) und entsprechend verkleinert, wenn keine oder eine geringe Zugkraft wirkt. Entsprechend verkleinert sich der Abstand zwischen dem Halteseil-Befestigungselement und dem Halteseil-Verbindungselement beim Abrollen und vergrößert sich beim Aufrollen wieder.

Weiterhin kann das Auszugelement zumindest ein erstes und ein zweites Halteseil-Verbindungselement und optional zumindest ein erstes und ein zweites Halteseil-Befestigungselement aufweisen. In diesem Aspekt umfasst das System ein erstes und ein zweites Halteseil. Die Halteseil-Verbindungselemente, Zugseil-Verbindungselemente und optionale die Halteseil-Befestigungselemente können im Wesentlichen symmetrisch angeordnet sein, wobei die Mitte des Auszugelements die Symmetrieebene bilden kann.

Wie oben beschrieben, wird eine Zugkraft die auf das Zugseil/die Zugseile aufgebracht wird durch das/die Halteseile auf unterschiedliche Stellen des Auszugelements übertragen. Insbesondere ist das erste Halteseil mit dem ersten Halteseil-Verbindungselement verbunden und umfasst an einem dem Halteseil-Verbindungselement abgewandten Ende ein erstes Zugseil-Umlenkungselement. Das erste Halteseil ist so eingerichtet ist, dass sich ein Abstand d zwischen dem ersten Halteseil-Verbindungselement und dem ersten Zugseil-Umlenkungselement vergrößert, wenn die Materialbahn von dem aufgerollten Zustand in den abgerollten Zustand überführt wird. Das zweite Halteseil ist mit dem zweiten Halteseil-Verbindungselement verbunden und weist an einem dem Halteseil-Verbindungselement abgewandten Ende ein zweites Zugseil-Umlenkungselement auf. Das zweite Halteseil ist so eingerichtet, dass sich ein Abstand zwischen dem zweiten Halteseil-Verbindungselement und dem zweiten Zugseil-Umlenkungselement vergrößert, wenn die Materialbahn von dem aufgerollten Zustand in den abgerollten Zustand überführt wird. Das Zugseil wird in diesem Aspekt der Erfindung an dem ersten Zugseil-Umlenkungselement und dem zweiten Zugseil-Umlenkungselement umgelenkt. Die Halteseile nehmen also die Zugkraft auf, die auf ein Zugseil wirkt.

In einem anderen Aspekt umfasst das System zwei Zugseile. Ein erstes Zugseil wird dann an dem ersten Zugseil-Umlenkungselement und ein zweites Zugseil an dem zweiten Zugseil-Umlenkungselement umgelenkt.

Der maximale Abstand zwischen dem ersten Halteseil-Verbindungselement und dem ersten Zugseil-Umlenkungselement ist begrenzt. Ebenso ist der maximale Abstand zwischen dem zweiten Halteseil-Verbindungselement und dem zweiten Zugseil-Umlenkungselement begrenzt. Vorzugsweise ist der maximale Abstand jeweils so gewählt, dass die Halteseile und das Zugseil bzw. die Zugseile gleichschenklige Dreiecke ausbilden (das Auszugelement bildet die Basis), wenn die Materialbahn von dem aufgerollten Zustand in einen abgerollten Zustand überführt wird.

Am ersten (bzw. zweiten) Zugseil-Umlenkungselement können das erste (bzw. zweite) Halteseil und der Teil des Zugseils, der von dem ersten (bzw. zweiten) Zugseil-Umlenkungselement in Richtung des Auszugelements geführt ist einen Winkel α im Bereich von 50° bis 130°, oder im Bereich von 60° bis 120° einschließen.

Dieses Aufspannen der Halte- bzw. Zugseile zu Dreiecken ermöglicht eine gute Lastverteilung im Auszugselement. Somit kann ein schlankes Profil für das Auszugelement gewählt werden, ohne dass es zu einer Beschädigung des Auszugelements kommt. Zudem wird das Auszugelement auch bei externen Lasten, wie Windlasten, in einer möglichst horizontalen Lage gehalten, oder kehrt schnell wieder in diese zurück.

In einem weiteren Aspekt umfasst das Auszugelement zumindest ein erstes und ein zweites Zugseil-Verbindungselement. Ist ein Zugseil vorhanden, kann das Zugseil mit dem ersten Zugseil-Verbindungselement und dem zweiten Zugseil-Verbindungselement verbunden sein und durch das erste Zugseil-Verbindungselement und das zweite Zugseil-Verbindungselement umgelenkt werden. Sind mehrere Zugseile vorgesehen, kann ein erstes Zugseil mit dem ersten Zugseil-Verbindungselement verbunden sein und ein zweites Zugseil kann mit dem zweiten Zugseil-Verbindungselement verbunden sein.

Umfasst das System erste und zweite Halteseil-Befestigungselemente, kann das erste Halteseil mit dem ersten Halteseil-Befestigungselement verbunden sein. In diesem Aspekt ist das erste Halteseil-Verbindungselement ein Halteseil-Umlenkungselement, an dem das erste Halteseil umgelenkt wird. Entsprechend kann das zweite Halteseil mit dem zweiten Halteseil-Befestigungselement verbunden sein. In diesem Aspekt ist das zweite Halteseil-Verbindungselement ein Halteseil-Umlenkungselement, an dem das zweite Halteseil umgelenkt wird.

Weiterhin kann der Abstand vom ersten Zugseil-Umlenkungselement zum zweiten Zugseil-Umlenkungselement im aufgerollten Zustand kleiner sein als im abgerollten Zustand, wobei der Abstand im aufgerollten Zustand kleiner als 10 cm, oder kleiner als 5 cm oder kleiner als 1 cm ist. Somit können Abschnitte des Zugseils (bzw. erste und zweite Zugseile), an denen gezogen wird, um die Materialbahn abzurollen im aufgerollten Zustand eng beieinanderliegen und so nur wenig Raum fordern. Dies führt zu einer optisch ansprechenden Erscheinung. Insbesondere können die Zugseilabschnitte/die Zugseile im aufgerollten Zustand der Materialbahn so eng beieinanderliegen, dass sie sich berühren und wie ein Seilstrang wirken. Wird die Materialbahn abgerollt, vergrößert sich der Abstand der Zugseil-Umlenkungselemente zueinander und die Zugkraft kann auf mehrere Stellen das Auszugelements übertragen werden.

In einem Aspekt ist das erste und/oder zweite Halteseil-Umlenkungselement an einer medialen Position des Auszugelements angeordnet und das erste und/oder zweite Halteseil-Befestigungselement an einer lateralen Position des Auszugelements. Die Umlenkungselement(e) liegen also weiter innen als die Befestigungselemente. Optional ist das erste Zugseil-Verbindungselement zwischen dem ersten Halteseil-Umlenkungselement und dem ersten Halteseil-Befestigungselement und weiter optional ist das zweite Zugseil-Verbindungselement zwischen dem zweiten Halteseil-Umlenkungselement und dem zweiten Halteseil-Befestigungselement angeordnet. Insbesondere kann sich so ein im Wesentlichen symmetrischer Aufbau ergeben.

In einem weiteren Aspekt umfasst das System zumindest ein Vorspannelement. Das Vorspannelement kann so mit der Welle gekoppelt sein um die Welle in einer Orientierung vorzuspannen, die einem aufgerollten Zustand der Materialbahn entspricht. Mithin wird die Materialbahn aufgerollt, wenn keine ausreichende Zugkraft auf das zumindest eine Zugseil aufgebracht wird. Das Vorspannelement kann eine Feder, insbesondere eine Rotationsfeder sein. In einem anderen Aspekt kann das Vorspannelement ein Seil oder ein Band umfassen, welches die Welle umschlingt und mit einem Gewicht gekoppelt ist. Ein Abrollen der Materialbahn führt in diesem Fall zum anheben des Gewichts. Durch das Absenken des Gewichts kann die Materialbahn wieder aufgerollt werden.

Die Welle und insbesondere das Vorspannelement kann so eingerichtet sein, dass eine Zugspannung in der Materialbahn während des Ab- und/oder Aufrollens geringer ist als in einem vollständig gespannten Zustand der Materialbahn. Mit anderen Worten ist während des Abrollens (und entsprechend beim Aufrollen) die Materialbahn noch nicht vollständig gespannt. Erst nachdem die Materialbahn vollständig abgerollt ist (abgerollter Zustand der Materialbahn), oder die Welle in einer Zwischenposition (d.h. zwischen dem aufgerollten Zustand und dem abgerollten Zustand) blockiert ist um ein weiteres Abrollen zu verhindern, kann die Materialbahn durch einen weiteren Zug an dem zumindest einen Zugseil (bzw. durch eine auf das zumindest eine Zugseil wirkende Zugkraft) vollständig gespannt werden. Hierdurch kann die Spannung in der Materialbahn nach dem (teilweisen) Abrollen erhöht werden, um beispielsweise ein Durchhängen zu vermeiden und/oder eine höhere Stabilität gegenüber externen Lasten, wie Windlasten bereitzustellen.

In einem Aspekt kann das System zumindest ein Blockiermittel umfassen. Das Blockiermittel ist dazu eingerichtet eine Rotation der Welle zu blockieren, wenn die Materialbahn noch nicht vollständig abgerollt ist. Somit kann die Materialbahn auch in einem nicht vollständig abgerollten Zustand weiter gespannt werden.

In einem Aspekt ist zumindest ein Ende des Zugseils, beide Enden des Zugseils (oder jeweils ein Ende des ersten und zweiten Zugseils) mit einer Zugseilwelle verbunden. Die Zugseilwelle ist dazu eingerichtet das/die Zugseile aufzurollen. Das Aufrollen des Zugseils/der Zugseile bewirkt, dass eine Zugkraft auf das Zugseil/die Zugseile ausgeübt wird und die Materialbahn abgerollt wird. Die Zugseilwelle kann mit einer Handkurbel und/oder einem Antrieb (beispielsweise umfassend einen Elektromotor) gekoppelt sein. Dies erlaubt einen manuellen und/oder motorisierten Betrieb.

In einem weiteren Aspekt umfasst das System zumindest eine Säule, welche Säule das zumindest eine Zugseil führt. Umfasst das System ein Zugseil, können beide Zugseilenden an der Säule geführt sein. Umfasst das System mehrere Zugseile, kann jeweils ein Ende der unterschiedlichen Zugseile an der Säule geführt sein.

In einem Aspekt ist die Säule eine Teleskopsäule. Die Teleskopsäule umfasst zumindest einen, insbesondere zwei ausklappbare Arme. An dem Arm/den Armen ist das Zugseil angeschlagen, insbesondere umgelenkt. Der ausklappbare Arm/die ausklappbaren Arme können dazu eingerichtet sein, durch eine auf das Zugseil wirkende Zugkraft von einer eingeklappten Position in eine ausgeklappte Position überführt zu werden. Wird also eine Zugkraft auf das Zugseil ausgeübt (beispielsweise mittels der Zugseilwelle), wird nicht nur die Materialbahn abgerollt, sondern auch der ausklappbare Arm/die ausklappbaren Arme ausgeklappt. Dies hat zur Folge, dass auch das Zugseil, welches an dem Arm/den Armen angeschlagen ist von der Säule gesehen nach außen bewegt wird. Der Abstand der Zugseilenden bzw. des ersten und zweiten Zugseils wird somit beim Abrollen vergrößert (durch das Ausklappen des/der Arm(e)) und verkleinert sich beim Aufrollen (durch das Einklappen des/der Arm(e)). Insbesondere können die Zugseilenden bzw. die Zugseile im aufgerollten Zustand der Materialbahn so eng beieinanderliegen, dass sie sich berühren und wie ein Seilstrang wirken. Wird die Materialbahn abgerollt, vergrößert sich der Abstand der Zugseilenden bzw. der Zugseile und die Zugkraft kann auf mehrere Stellen das Auszugelements übertragen werden.

In einem Aspekt ist dem ausklappbaren Arm eine Strebe zugeordnet, welche Strebe den Arm in der ausgeklappten Position stützt. Die Strebe kann sich mit einem ersten Ende an einem Grundkörper der Teleskopsäule abstützen und mit einem zweiten Ende, welches dem ersten Ende gegenüberliegt gelenkig mit dem Arm verbunden sein.

In einem weiteren Aspekt kann der Arm an einem ersten Ende translatorisch verschiebbar an der Säule angeordnet sein. Beispielsweise kann der Grundkörper der Teleskopsäule eine Führungsschiene umfassen, die einen Schlitten translatorisch führt. Der Arm kann mithin mittels eines translatorisch verschiebbaren Schlittens an der Säule angeordnet sein. Weiterhin kann das erste Ende des Arms gelenkig mit dem Schlitten verbunden sein.

Sind zumindest zwei Arme vorhanden, kann jeder der Arme mit einem Schlitten gelenkig verbunden sein, oder die Arme sind mit einem Schlitten gelenkig verbunden.

Ein zweites Ende des Arms, welches dem ersten Ende gegenüberliegt, kann ein freies Ende sein, wobei das Zugseil an dem freien Ende angeschlagen sein kann und insbesondere dort umgelenkt werden kann. Dazu kann ein Umlenkungselement, wie eine Öse, oder eine Rolle vorgesehen sein.

In einem weiteren Aspekt ist dem ausklappbaren Arm ein elastisches Element zugeordnet, welches den ausklappbaren Arm in der eingeklappten Position vorspannt. Wird die auf das Zugseil wirkende Zugkraft reduziert, um die Materialbahn aufzurollen, kann der Arm (oder die Arme) wieder automatisch eingeklappt werden. Das elastische Element kann beispielsweise eine Feder (Zugfeder) und/oder dergleichen sein und unterstützt den ausklappbaren Arm beim Einklappen. Somit kann ein vollständiges Einklappen sichergestellt werden. In einem anderen Aspekt erfolgt das Einklappen des ausklappbaren Arms ausschließlich aufgrund der wirkenden Schwerkraft.

Weiterhin kann die Säule zumindest ein Abstandselement umfassen. Das Abstandselement erstreckt sich in eine Richtung, die von der Materialbahn weg weist. Zwischen dem Abstandselement und dem zumindest einen ausklappbaren Arm kann zudem ein Gegenzugelement (beispielsweise ein Gegenzugseil, ein Stab, ein Gestänge, und/oder dergleichen) angeordnet sein. Das Gegenzugelement ist so angeordnet, dass eine auf das Zugseil wirkende Zugkraft zumindest teilweise von dem Gegenzugelement aufgenommen werden und auf das Abstandselement übertragen werden kann.

Beispielsweise kann das Gegenzugelement gespannt sein, wenn zumindest ein ausklappbarer Arm ausgeklappt ist. Ist der Arm eingeklappt kann das Gegenzugseil entspannt, eingezogen und/oder aufgerollt sein.

Durch das Abstandselement, die Arme (bzw. den zumindest einen Arm) und das Gegenzugelement wird ein Art Fachwerk aufgespannt. Der Arm/die Arme können sodann als Fachwerk-Druckelement(e) dienen und das Gegenzugelement/die Gegenzugelemente als Fachwerk-Zugelement(e). Durch das Abstandselement wird das Fachwerk komplettiert.

Der bzw. die Arme können als Metallprofile (insbesondere Aluminium- oder Edelstahlprofile) oder als Kunststoffprofile (insbesondere Composite) ausgeführt sein. Das Gegenzugelement/die Gegenzugelemente können ein Seil, ein Stab, ein Gestänge, oder dergleichen umfassen. Insbesondere können das Gegenzugelement/die Gegenzugelemente zumindest teilweise aus Aluminium, aus Stahl, aus Edelstahl, aus Kunststoff (insbesondere Composite) gefertigt sein.

In einem weiteren Aspekt kann das Abstandselement translatorisch verschiebbar an der Säule (beispielsweise mittels eines Schlittens) angeordnet sein. Der Schlitten kann mit dem/den Schlitten, welche mit einem ersten Ende des Arms/der Arme verbunden ist, gekoppelt sein, sodass sich der Arm/die Arme im Wesentlichen synchron mit dem Abstandselement translatorisch bewegen. In einem Aspekt ist das Abstandselement an zumindest einem Schlitten, welcher mit einem ersten Ende eines Arms verbunden ist, fixiert oder integral ausgeführt. Ebenso kann das Abstandselement an zwei Schlitten, welche je mit einem ersten Ende eines Arms verbunden sind, fixiert oder mit diesen integral ausgeführt sein.

In einem weiteren Aspekt kann das Abstandselement in einer Höhe an der Teleskopsäule angeordnet sein, die im Wesentlichen der Höhe des ersten Endes des Arms entspricht, wenn dieser ausgeklappt ist. Die Kraftaufnahme durch das Abstandselement und das zumindest eine Gegenzugelement ermöglicht es, den zumindest einen Arm und insbesondere die gelenkige Verbindung des Arms (sowie den optionalen Schlitten) relativ klein zu dimensionieren, ohne eine Beschädigung befürchten zu müssen. Hierdurch können Material und Kosten eingespart werden.

Die Aufgabe wird auch durch ein System gelöst, welches eine Welle und eine Materialbahn umfasst, wobei die Materialbahn mit einem ersten Ende an der Welle befestigt ist, und mit einem zweiten Ende an einem Auszugelement. Das Auszugelement ist mit zumindest einem Zugseil verbunden, wobei das zumindest eine Zugseil an einer Teleskopsäule, wie oben beschrieben, angeschlagen ist. Die Verbindung kann direkt oder indirekt erfolgen. Hierzu können Zugseil-Verbindungselemente (beispielsweise Ösen, Umlenkrollen und/oder dergleichen) vorgesehen sein. Ebenso kann ein elastisches Element (beispielsweise ein Federelement, oder ein elastischer Seilabschnitt) zwischen dem zumindest einen Zugseil und dem Auszugelement vorgesehen sein. In einem weiteren Aspekt kann das elastische Element integral mit dem zumindest einen Zugseil ausgeführt sein.

In einem Aspekt ist die Materialbahn ein Sonnensegel. Das System kann somit dem Sonnenschutz dienen, beispielsweise auf einer Terrasse oder auf einem Schiff. In einem anderen Aspekt kann die Materialbahn ein Netz sein, welches darunter befindliche Pflanzen vor Sonne, Hagel oder sonstigen Wettereinflüssen schützt.

In einem weiteren Aspekt kann die Materialbahn im Wesentlichen rechteckig sein. Die Materialbahn kann beispielsweise eine Länge im Bereich von 1 m bis 10 m, oder im Bereich von 2 m bis 8 m oder im Bereich von 3 m bis 7 m aufweisen. Beispielsweise ist die Materialbahn 5 m lang. Zudem kann die Materialbahn eine Breite (entlang der Welle gemessen) im Bereich von 1 m bis 10 m, oder im Bereich von 2 m bis 8 m oder im Bereich von 3 m bis 7 m aufweisen. Beispielsweise weist die Materialbahn eine Breite von 4.5 m auf.

### Kurze Beschreibung der Figuren

Die Erfindung wird nachfolgend anhand der beigefügten Figuren beispielhaft näher erläutert. Es zeigen:
- Figur 1A: eine schematische Darstellung eines ersten Systems zum Auf- und Abrollen einer Materialbahn;
- Figur 1B: eine schematische Darstellung eines zweiten Systems zum Auf- und Abrollen einer Materialbahn;
- Figur 1C: eine schematische Darstellung eines dritten Systems zum Auf- und Abrollen einer Materialbahn;
- Figur 2A: eine schematische Detaildarstellung der Seilführung von Halteseil und Zugseil am Auszugelement im aufgerollten Zustand der Materialbahn;
- Figur 2B: eine schematische Detaildarstellung der Seilführung von Halteseil und Zugseil am Auszugelement im abgerollten Zustand der Materialbahn;
- Figur 2C: eine schematische Detaildarstellung einer alternativen Seilführung von Halteseil und Zugseil am Auszugelement im abgerollten Zustand der Materialbahn;
- Figur 3: eine schematische Darstellung einer Materialbahn mit Auszugelement im aufgerollten Zustand der Materialbahn;
- Figur 4A: eine schematische Darstellung einer Teleskopsäule mit eingeklappten Armen;
- Figur 4B: eine schematische Darstellung einer Teleskopsäule mit teilweise ausgeklappten Armen;
- Figur 4C: eine schematische Darstellung einer Teleskopsäule mit ausgeklappten Armen;
- Figur 5: eine schematische Draufsicht auf die Teleskopsäule mit ausgeklappten Armen, und
- Figur 6: eine schematische Darstellung eines vierten Systems zum Auf- und Abrollen einer Materialbahn.

### Beschreibung der Figuren

Die Figuren 1A, 1B und 1C zeigen jeweils eine schematische Darstellung eines Systems 1 zum Auf- und Abrollen einer Materialbahn 20. Die Materialbahn 20 kann beispielsweise ein Sonnensegel oder ein Netz sein. Die Systeme 1 unterscheiden sich im Wesentlichen in der Art der verwendeten Säule 80, welche ein Zugseil 60 führt. Eine Welle 10, die Materialbahn 20 sowie die Führung der Halteseile 40, 50 und des Zugseils 60 an einem Auszugelement 30 des Systems 1 ist in den in den Figuren 1A bis 1C dargestellten Systemen im Wesentlichen gleich.

Das System 1 umfasst eine Welle 10 und eine Materialbahn 20, wie beispielsweise ein Sonnensegel oder ein Netz. Die Materialbahn 20 ist mit einem ersten Ende 22 an der Welle 10 befestigt. Beispielsweise kann die Materialbahn mittels einer Kederschiene an der Welle befestigt sein, an der Welle 10 angeklebt, verschraubt oder in sonstiger Weise mit der Welle 10 verbunden sein.

Die Welle 10 ist drehbar eingerichtet. Durch eine Drehung der Welle 10 wird die Materialbahn 20 auf- bzw. abgerollt. Die Materialbahn 20 kann also durch eine Drehung der Welle 20 von einem aufgerollten Zustand in einen abgerollten Zustand überführt werden. Es versteht sich, dass die Welle 10 während des Auf- bzw. Abrollens angehalten werden kann, sodass die Materialbahn 20 auch nur teilweise auf- bzw. abgerollt werden kann.

Die Welle 10 ist mit zumindest einem Vorspannelement 12, 14 (beispielsweise eine Drehfeder) gekoppelt. Das Vorspannelement, bzw. die Vorspannelemente 12, 14 spannen die Welle 10 in einer Orientierung vor, die einem aufgerollten Zustand der Materialbahn 20 entspricht. Die Materialbahn 20 wird also, wenn keine Zugkraft auf die Materialbahn wirkt automatisiert auf- bzw. eingerollt.

Es versteht sich, dass dies optional ist. In einer anderen Variante des Systems können Vorspannelemente so vorgesehen sein, dass die Materialbahn initial abgerollt ist und eine Kraft auf die Welle aufgebracht werden muss, um die Materialbahn aufzurollen. Hierzu kann beispielsweise das Zugseil/die Zugseile entsprechend vorgespannt sein.

An einem zweiten Ende 24 der Materialbahn, welches dem ersten Ende 22 gegenüberliegt ist ein Auszugelement 30 befestigt. Die Befestigung kann beispielsweise über eine Kederschiene, durch ankleben, anschrauben und/oder dergleichen erfolgen. Insbesondere kann an dem zweiten Ende 24 eine Tasche vorgesehen sein, in die das Auszugelement 30 zumindest teilweise eingeführt werden kann. Das Auszugelement 30 kann ein extrudiertes Profil sein und aus Kunststoff und/oder Metall (insbesondere Aluminium) gefertigt sein. Ebenso kann das Auszugelement 30 beispielsweise ein faserverstärktes Element, z.B. ein Stab oder ein Rohr, sein, oder dieses umfassen.

Das hier schematisch dargestellte Auszugelement 30 weist ein erstes Halteseil-Verbindungselement 34a und ein zweites Halteseil-Verbindungselement 34b auf. Ein erstes Halteseil 40 ist mit dem erstes Halteseil-Verbindungselement 34a verbunden. Ein zweites Halteseil 50 ist mit dem zweites Halteseil-Verbindungselement 34b verbunden.

In der gezeigten Ausführungsform weist das Auszugelement 30 weiterhin ein erstes Halteseil-Befestigungselement 32a und ein zweites Halteseil-Befestigungselement 32b auf. Ein erstes Halteseil 40 ist mit einem ersten Ende mit dem ersten Halteseil-Befestigungselement 32a verbunden und wird an dem erstes Halteseil-Verbindungselement 34a, welches hier ein Halteseil-Umlenkungselement ist, umgelenkt. An einem zweiten Ende, welches dem Halteseil-Befestigungselement 32a und Halteseil-Verbindungselement 34a abgewandt ist, umfasst das erste Halteseil 40 ein erstes Zugseil-Umlenkungselement 44.

Das erste Halteseil-Befestigungselement 32a kann beispielsweise eine Öse sein. An dem ersten Halteseil-Befestigungselement 32a ist das hier gezeigte erste Halteseil fest angeschlagen (z.B. geklemmt, geschraubt oder angeknotet). Von dem ersten Halteseil-Befestigungselement 32a wird das Halteseil 40 im Wesentlichen parallel zum zweiten Ende der Materialbahn 20 bis zum Halteseil-Verbindungselement 34a, welches hier ein Halteseil-Umlenkungselement ist, geführt und dort umgelenkt. Das Halteseil-Verbindungselement 34a kann ebenfalls eine Öse sein, oder beispielsweise eine Rolle umfassen, über die das erste Halteseil 40 geführt wird. Über das Zugseil-Umlenkungselement 44 ist das erste Halteseil 40 mit dem einem Zugseil 60 des Systems 1 verbunden. Das Zugseil-Umlenkungselement 44 kann beispielsweise eine Öse sein, durch die das Zugseil 60 geführt wird, oder eine Rolle umfassen, die das Zugseil 60 führt.

Ein zweites Halteseil 50 ist mit einem ersten Ende mit dem zweiten Halteseil-Befestigungselement 32b verbunden und wird an dem zweiten Halteseil-Verbindungselement 34b, welches hier ein Halteseil-Umlenkungselement ist, umgelenkt. An einem zweiten Ende, welches dem Halteseil-Befestigungselement 32b und Halteseil-Verbindungselement 34b abgewandt ist, umfasst das zweite Halteseil 50 ein zweites Zugseil-Umlenkungselement 54.

Das zweite Halteseil-Befestigungselement 32b kann beispielsweise eine Öse sein. An dem zweiten Halteseil-Befestigungselement 32b ist das hier gezeigte zweite Halteseil fest angeschlagen (z.B. geklemmt, geschraubt oder angeknotet). Von dem zweiten Halteseil-Befestigungselement 32b wird das Halteseil 50 im Wesentlichen parallel zum zweiten Ende der Materialbahn 20 bis zum Halteseil-Verbindungselement 34b, welches hier ein Halteseil-Umlenkungselement ist, geführt und dort umgelenkt. Das Halteseil-Verbindungselement 34b kann ebenfalls eine Öse sein, oder beispielsweise eine Rolle umfassen, über die das zweite Halteseil 50 geführt wird. Über das Zugseil-Umlenkungselement 54 ist das zweite Halteseil 50 mit dem Zugseil 60 des Systems 1 verbunden. Das Zugseil-Umlenkungselement 54 kann beispielsweise eine Öse sein, durch die das Zugseil 60 geführt wird, oder eine Rolle umfassen, die das Zugseil 60 führt.

Das Zugseil 60 wird von der Säule 80 zu dem Auszugelement 30 geführt. Ein Zug am Zugseil 60 führt dazu, dass die Materialbahn abgerollt wird. Das Auszugelement 30 weist ein erstes Zugseil-Verbindungselement 36a und ein zweites Zugseil-Verbindungselement 36b auf. Hier wird das Zugseil von der Säule 80 zum ersten Zugseil-Verbindungselement 36a geführt und dort umgelenkt. Anschließend verläuft das Zugseil 60 im Wesentlichen parallel zum zweiten Ende 24 der Materialbahn bis zum zweiten Zugseil-Verbindungselement 36b. Am zweiten Zugseil-Verbindungselement 36b wird das Zugseil 60 erneut umgelenkt und zurück zur Säule 80 geführt. Anstelle eines Zugseils 60, können auch zwei separate Zugseile (nicht dargestellt) verwendet werden. In diesem Fall kann je ein Zugseil an dem Zugseil-Verbindungselement 36a bzw. 36b fest angeschlagen sein.

Die Figuren 1A bis 1C zeigen die Materialbahn 20 im abgerollten Zustand. In diesem Zustand, wie auch während des Abrollens, bilden die Halteseile sowie das Zugseil ein sogenanntes Kraftdreieck aus. Ein erstes Kraftdreieck spannt sich zwischen dem ersten Zugseil-Umlenkungselement 44, dem ersten Halteseil-Verbindungselement 34a und dem ersten Zugseil-Verbindungselement 36a. Der Abstand zwischen dem ersten Halteseil-Verbindungselement 34a und dem ersten Zugseil-Verbindungselement 36a ist dabei durch das Auszugelement 30 festgelegt. Der Abstand zwischen dem Zugseil-Umlenkungselement 44 und dem ersten Halteseil-Verbindungselement 34a ist veränderlich, wie im Detail mit Bezug auf die Figuren 2A und 2B erläutert wird.

Ein zweites Kraftdreieck spannt sich zwischen dem zweiten Zugseil-Umlenkungselement 54, dem zweiten Halteseil-Verbindungselement 34b und dem zweiten Zugseil-Verbindungselement 36b. Auch der Abstand zwischen dem zweiten Halteseil-Verbindungselement 34b und dem zweiten Zugseil-Verbindungselement 36b ist dabei durch das Auszugelement 30 festgelegt. Der Abstand zwischen dem Zugseil-Umlenkungselement 54 und dem zweiten Halteseil-Verbindungselement 34b ist veränderlich.

Weiterhin umfassen die Halteseile 40, 50 je ein elastisches Element 42, 52. Dieses erlaubt, dass sich der Abstand zwischen dem Halteseil-Verbindungselement 34a, 34b und dem entsprechenden Zugseil-Umlenkungselement 44, 54 vergrößern bzw. verkleinern kann.

Eine Zugkraft, die auf das Zugseil 60 aufgebracht wird, wird am Zugseil-Umlenkungselement 44 bzw. 54 teilweise auf das erste 40 bzw. zweite Halteseil 50 übertragen und so über das Zugseil und das entsprechende Halteseil auf das Auszugelement übertragen.

In dem in Figur 1a gezeigten System ist das Zugseil 60 mittels einer Säule 80, welche eine Teleskopsäule ist geführt. Die Säule umfasst einen ersten und einen zweiten ausklappbaren Arm 82a, 82b. Die Funktionsweise der Säule ist im Detail in den Figuren 4A bis 4C beschrieben. Zudem ist an der Säule eine Zugseilwelle 70 angeordnet. Durch eine Drehung der Zugseilwelle kann das Zugseil 60 aufgerollt werden und so eine Zugkraft auf das Zugseil aufgebracht werden. Zumindest ein Ende des Zugseils 60 ist mit der Zugseilwelle verbunden. Es können aber auch beide Enden des Zugseils mit der Zugseilwelle verbunden sein.

In Figur 1B ist ein System gezeigt, dessen Säule 80 nur einen ausklappbaren Arm 82a aufweist. Das System, welches in Figur 1C gezeigt ist weist eine herkömmliche Säule 80, ohne ausklappbare Arme auf. Es versteht sich, dass das Zugseil 60 auch an anderen Strukturen, wie einer Hauswand, einem Pfosten, einem Baum und/oder ähnlichem geführt werden kann.

Die Figuren 2A und 2B zeigen eine schematische Detaildarstellung der Seilführung von Halteseil 40 und Zugseil 60 am Auszugelement 30. In Figur 2A ist die Materialbahn im aufgerollten Zustand und es wirkt keine oder eine sehr geringe Zugkraft F. In diesem Zustand ist ein Abstand d zwischen dem Halteseil-Verbindungselement 34a und dem entsprechenden Zugseil-Umlenkungselement 44 gering. In einem Aspekt können sich das Halteseil-Verbindungselement 34a und das entsprechenden Zugseil-Umlenkungselement 44 berühren. In dem Abschnitt zwischen dem Zugseil-Verbindungselement 36a und dem Halteseil-Verbindungselement 34a können das Zugseil 60 und das Halteseil 40 dann im Wesentlichen parallel verlaufen. Das Zugseil 60 und das Halteseil 40 verlaufen im aufgerollten Zustand der Materialbahn also sehr nahe am Auszugelement 30. In einem Aspekt kann das Halteseil 40 zumindest teilweise innerhalb des Auszugelements 30 verlaufen. Der Abstand x zwischen dem Halteseil-Verbindungselement 34a und dem Zugseil-Verbindungselement 36a ist fest und durch das Auszugelement 30 festgelegt. In dem in Figur 2A gezeigten, aufgerollten Zustand ist das elastische Element (z.B. eine Spiralfeder oder ein elastisches Seil) entspannt.

Wird nun, wie in Figur 2B gezeigt eine Zugkraft F auf das Zugseil 60 ausgeübt, spannt sich das elastische Element 42 (es wird länger) und der Abstand d zwischen dem Halteseil-Verbindungselement 34a und dem entsprechenden Zugseil-Umlenkungselement 44 vergrößert sich, sodass ein Kraftdreieck gebildet wird. Somit kann die Zugkraft auf unterschiedliche Stellen des Auszugelements 30 (hier entsprechen der Position des Halteseil-Verbindungselements 34a und des Zugseil-Verbindungselements 36a) übertragen werden.

In der gezeigten Darstellung ist der maximale Abstand d erreicht. Das gebildete Kraftdreieck ist im Wesentlichen gleichschenklig. Am Zugseil-Umlenkungselement 44 schließen das Halteseil 40 und der Teil des Zugseils 60, der zwischen dem Zugseil-Umlenkungselement 44 und dem Zugseil-Verbindungselement 36 a geführt ist einen Winkel α im Bereich von 50° bis 130°, oder im Bereich von 60° bis 120° ein. Hier im gezeigten Beispiel ist α in etwa 80°. Insbesondere bevorzugt ist ein Winkel o von etwa 120°.

Figur 2C zeigt eine Variante der Seilführung. Hier ist das Halteseil 40 mit dem Halteseil-Befestigungselement 32a verbunden. Das Halteseil-Befestigungselement 32a ist aber beweglich (insbesondere translatorisch) gelagert und kann über das elastische Element 42 (beispielsweise eine Spiralfeder) vorgespannt werden. Das Halteseil 40 kann in diesem Beispiel nichtelastische sein.

Gemäß einer weiteren Variante kann das Halteseil am Auszugselement umgelenkt werden, bevor es mit einem Halteseil-Befestigungselement verbunden wird. Dies ermöglicht es das Halteseil und/oder ein elastisches Element (welches elastische Element Teil des Halteseils sein kann, oder mit diesem verbunden sein kann) länger zu gestalten. Somit kann eine höhere Dehnung (relative Längenänderung) des elastischen Elements bzw. des Halteseils erreicht werden.

Figur 3 zeigt nochmals das Auszugelement 30 und die Welle 10, welche bereits im Detail mit Bezug auf Figur 1A beschrieben wurden. Wie hier gezeigt ist, ist die Materialbahn 20 vollständig aufgerollt und es wirkt keine oder eine sehr geringe Zugkraft auf das Zugseil 60. Entsprechend ist der Abstand zwischen dem Halteseil-Verbindungselement 34a und dem entsprechenden Zugseil-Umlenkungselement 44 sowie der Abstand zwischen dem Halteseil-Verbindungselement 34b und dem entsprechenden Zugseil-Umlenkungselement 54 gering. Dies hat zur Folge, dass auch die beiden Zugseil-Umlenkungselemente 44, 54 sehr eng beabstandet sind. Die Zugseilstränge 62, 64, die von dem Auszugelement weglaufen können so im Wesentlichen parallel und eng beabstandet geführt werden. Das System ist somit im aufgerollten Zustand sehr platzsparend.

Die Figuren 4A, 4B und 4C zeigen eine schematische Darstellung einer Teleskopsäule 80 mit zwei ausklappbaren Armen 82a, 82b. Das hier beschriebene Funktionsprinzip ist anlog für Teleskopsäulen mit nur einem ausklappbaren Arm, wie es beispielsweise in Figur 1B dargestellt ist.

In Figur 4A ist die Teleskopsäule mit eingeklappten Armen 82a, 82b dargestellt. Die Zugseilstränge 62, 64, die sich von freien Enden 82a2, 82b2 der Arme 82a, 82b in Richtung der Materialbahn erstrecken liegen eng beieinander (der Abstand ist gering). In diesem Zustand wirkt keine oder nur eine geringe Zugkraft auf das Zugseil 60 (bzw. die Zugseilstränge 62, 64). Die Darstellung aus Figur 4A entspricht dem aufgerollten Zustand der Materialbahn. In Figur 4B sind die Arme 82a, 82b teilweise ausgeklappt und in Figur 4C vollständig ausgeklappt. Der Zustand in Figur 4C entspricht dem abgerollten Zustand der Materialbahn. Hier sind die Zugseilstränge 62, 64 weit voneinander beabstandet.

Um eine Zugkraft auf das Zugseil 60 aufzubringen, ist zumindest ein Ende des Zugseils 60 mit einer Zugseilwelle 70 verbunden. Die Zugseilwelle 70 ist dazu eingerichtet das Zugseil 60 aufzurollen. Hierfür kann eine Handkurbel und/oder ein Antrieb (insbesondere ein Elektromotor) vorgesehen sein.

Eine auf das Zugseil 60 aufgebrachte Zugkraft führt neben einem Abrollen der Materialbahn zu einem ausklappen der Arme 82a, 82b der Teleskopsäule 80. An den freien Enden 82a2, 82b2 der ausklappbaren Arme 82a, 82b ist jeweils ein Strang 62, 64 des Zugseils 60 geführt bzw. angeschlagen. Die ausklappbaren Arme 82a, 82b sind dazu eingerichtet, durch eine auf das Zugseil 60 wirkende Zugkraft von einer eingeklappten Position (s. Fig. 4A) in eine ausgeklappte Position (s. Fig. 4C) überführt zu werden. Um die ausgeklappten Arme 82a, 82b zu stabilisieren und die durch das Zugseil 60 ausgeübten Zugkräfte besser abführen zu können, kann an den Armen 82a, 82b jeweils ein Gegenzugelement 90 angeschlagen sein, wie in Figur 5 gezeigt ist.

Wie in den Figuren 4A bis 4C dargestellt ist, wird das Zugseil 60 (bzw. zwei separate Zugseile) von den freien Enden 82a2, 82b2 entlang der Arme 82a, 82b geführt. Im Bereich eines dem freien Ende gegenüberliegenden Ende 82a1, 82b1 wird das Zugseil 60 umgelenkt und in Richtung des oberen Endes der Säule 80 geführt. Dort wird es erneut umgelenkt und in Richtung der Zugseilwelle 70 geführt.

Jedem ausklappbaren Arm 82a, 82b ist eine Strebe 84a, 84b zugeordnet. Diese Strebe 84a, 84b stützt den ihr zugeordneten Arm 82a, 82b in der ausgeklappten Position. Die Strebe 84a ist an einer ersten Seite gelenkig mit dem Arm 82a und an einer zweiten Seite gelenkig mit der Säule 80 verbunden. Die Strebe 84b ist an einer ersten Seite gelenkig mit dem Arm 82b und an einer zweiten Seite gelenkig mit der Säule 80 verbunden.

Das jeweils erste Ende 82a1, 82b1 der Arme 82a, 82b ist translatorisch verschiebbar an der Säule 80 angeordnet. Beispielsweise kann das Ende 82a1, 82b1 mit einem translatorisch beweglichen Schlitten 86a, 86b, welcher durch eine Gleitschiene (nicht dargestellt) der Säule 80 geführt wird, gelenkig verbunden sein. Die Schlitten 86a, 86b können gekoppelt sein, sodass sie sich gemeinsam auf und ab bewegen. Somit ist sichergestellt, dass sich die Amre 82a, 82b gemeinsam aus- bzw. einklappen.

Anstelle von zwei Schlitten 86a, 86b kann auch ein gemeinsamer Schlitten genutzt werden. Dieser kann in einer Ausführungsform den Grundkörper der Säule zumindest teilweise umgreifen, und so auf und ab bewegt werden.

Diese Anordnung von Arm 82a, 82b, Strebe 84a, 84b und Zugseil 60 führt dazu, dass eine Zugkraft am Zugseil 60 ein Ausklappen der Arme 82a, 82b bewirkt.

Insbesondere kann jedem ausklappbaren Arm 82a, 82b ein elastisches Element (beispielsweise eine Feder) zugeordnet sein, welches den ausklappbaren Arm 82a, 82b in der eingeklappten Position vorspannt. Der Arme 82a, 82b kehrt so in die eingeklappte Position zurück, wenn keine (oder nur eine geringe) Zugkraft auf das Zugseil/die Zugseile wirkt. In einem anderen Aspekt können die Arme 82a, 82b aufgrund der wirkenden Schwerkraft in die eingeklappte Position zurückkehren, wenn keine (oder nur eine geringe) Zugkraft auf das Zugseil/die Zugseile wirkt.

Figur 5 zeigt eine schematische Draufsicht auf eine Teleskopsäule 80. Die Teleskopsäule umfasst einen ersten Arm 82a und einen zweiten Arm 82b. Diese sind im ausgeklappten Zustand gezeigt. Die Arme 82a, 82b sind je mit einem Schlitten 86a, 86b gelenkig verbunden, wobei die Schlitten translatorisch verschiebbar an dem Grundkörper der Säule 80 gelagert sind. Zudem werden die Arme 82a, 82b über Streben 84a, 84b gestützt. Um eine auf die Zugseile bzw. die Zugseilstränge 62, 64 wirkende Zugkraft optimal auf die Teleskopsäule 80 übertragen zu können, ist an der Teleskopsäule 80 (insbesondere auf einer Seite der Teleskopsäule 80, welche von der Materialbahn weg weist) ein Abstandselement 92 angeordnet. Das Abstandselement 92 kann feststehen oder translatorisch verschiebbar an dem Grundkörper der Säule 80 gelagert sein. Hierzu kann ein Schlitten vorgesehen sein, mit dem das Abstandselement 92 fixiert ist. Dieser Schlitten kann überdies mit den Schlitten 86a, 86b gekoppelt sein, sodass sich das Abstandselement 92 im Wesentlichen Synchron mit den Armen 82a, 82b an der Säule translatorisch auf bzw. ab bewegt. Ebenso kann das Abstandselement 92 an zumindest einem der Schlitten 86a, 86b fixiert, oder integral ausgebildet sein.

Das Abstandselement 92 erstreckt sich in die von der Materialbahn wegweisende Richtung. Insbesondere ist das Abstandselement 92 in einer Höhe an der Teleskopsäule 80 angeordnet, die im Wesentlichen der Höhe der ersten Enden 82a1, 82b1 der Arme 82a, 82b entspricht, wenn diese ausgeklappt sind.

An dem Abstandselement 92 wird ein Gegenzugelement 90 befestigt und/oderumgelenkt, welches mit den freien Enden 82a2, 82b2 der Arme 82a, 82b verbunden ist. Das Gegenzugelement 90 ist vorzugsweise an einer Stelle mit dem freien Ende 82a2, 82b2 des Arms 82a, 82b verbunden, welche dem entsprechenden Zugseilstrang 62, 64 gegenüberliegt.

Ein Teil bzw. Strang 90a des Gegenzugelements (insbesondere ein Gegenzugseil) 90 kann also eine von dem Zugseilstrang 62 auf den Arm 82a aufgebrachte Zugkraft aufnehmen und in Richtung des Abstandselements 92 und somit auf die Säule 80 ableiten. Entsprechend kann ein Teil bzw. Strang 90b des Gegenzugelements (insbesondere ein Gegenzugseil) 90 eine von dem Zugseilstrang 64auf den Arm 82b aufgebrachte Zugkraft aufnehmen und in Richtung des Abstandselements 92 und somit auf die Säule 80 ableiten. Anstelle eines Gegenzugelements können zwei separate Gegenzugelemente oder ein mehrteiliges Gegenzuggestänge vorgesehen sein. Die Kraftaufnahme durch das Gegenzugelement 90 ermöglicht es, die Arme 82a, 82b und insbesondere die gelenkige Verbindung zwischen den Armen 82a, 82b und den entsprechenden Schlitten relativ klein zu dimensionieren, ohne eine Beschädigung befürchten zu müssen.

Figur 6 zeigt ein System gelöst, welches eine Welle 10 und eine Materialbahn 20 umfasst. Die Materialbahn 20 ist mit einem ersten Ende 22 an der Welle 10 befestigt. Mit einem zweiten Ende 24 ist die Materialbahn 20 an einem Auszugelement 30 befestigt. Das Auszugselement 30 ist wiederum mit zumindest einem Zugseil 60a, 60b verbunden. Die Verbindung kann direkt oder indirekt erfolgen. Hierzu sind Zugseil-Verbindungselemente 36a, 36b (beispielsweise Ösen, Umlenkrollen und/oder dergleichen) vorgesehen. Ebenso kann ein elastisches Element (hier nicht dargestellt, beispielsweise ein Federelement) zwischen dem zumindest einen Zugseil 60a, 60b und dem Auszugelement 30 vorgesehen sein. Eine auf das Zugseil 60a, 60b aufgebrachte Zugkraft bewirkt ein Abrollen der Materialbahn 20. Das System umfasst weiterhin eine Teleskopsäule 80 mit ausklappbaren Armen 82a, 82b, wie sie mit Bezug auf Fig. 4A-C beschrieben wurde. Da sich die Arme einklappen, wenn keine Zugkraft wirkt (beispielsweise aufgrund der wirkenden Schwerkraft, oder durch eine Vorspannung durch ein entsprechendes elastisches Element, wie eine Feder), die Materialbahn 20 also aufgerollt ist, liegen die beiden Zugseile 60a, 60b im aufgerollten Zustand eng beieinander, sodass das eine optische ansprechende und platzsparende Lösung bereitgestellt wird.

### Bezugszeichenliste

- 1: System
- 10: Welle
- 12: Vorspannelement
- 14: Vorspannelement
- 20: Materialbahn (z.B. Sonnensegel)
- 22: erstes Ende
- 24: zweites Ende
- 30: Auszugelement
- 32a: erstes Halteseil-Befestigungselement
- 32b: zweites Halteseil-Befestigungselement
- 34a: erstes Halteseil-Verbindungselement (Halteseil-Umlenkungselement)
- 34b: zweites Halteseil-Verbindungselement (Halteseil-Umlenkungselement)
- 36a: erstes Zugseil-Verbindungselement
- 36b: zweites Zugseil-Verbindungselement
- 40: erstes Halteseil
- 42: elastisches Element
- 44: Zugseil-Umlenkungselement
- 50: zweites Halteseil
- 52: elastisches Element
- 54: Zugseil-Umlenkungselement
- 60: Zugseil
- 60a: Zugseil
- 60b: Zugseil
- 62: Zugseilstrang
- 64: Zugseilstrang
- 70: Zugseilwelle
- 80: Säule
- 82a: Arm
- 82b: Arm
- 82a1: erstes Ende
- 82b1: erstes Ende
- 82a2: freies, zweites Ende
- 82b2: freies, zweites Ende
- 84a: Strebe
- 84b: Strebe
- 86a: Schlitten
- 86b: Schlitten
- 90: Gegenzugelement
- 90a: Strang
- 90b: Strang
- 92: Abstandselement
- d: Abstand
- x: Abstand
- F: Zugkraft

## Patentansprüche

1. System (1) zum Auf- und Abrollen einer Materialbahn (20), insbesondere eines Sonnensegels (1), das System (1) umfassend
eine Welle (10) und eine Materialbahn (20), wobei
die Materialbahn (20) mit einem ersten Ende (22) an der Welle (10) befestigt ist, und wobei
die Welle (10) drehbar eingerichtet ist und die Materialbahn (20) durch eine Drehung der Welle (20) von einem aufgerollten Zustand in einen abgerollten Zustand überführt werden kann; wobei
das System (10) weiterhin zumindest ein Auszugelement (30) umfasst, welches Auszugelement (30) an einem zweiten Ende (24) der Materialbahn (20) befestigt ist, welches zweite Ende (24) dem ersten Ende (22) gegenüberliegt, wobei
das Auszugelement (30) zumindest ein Halteseil-Verbindungselement (34a, 34b) und zumindest ein Zugseil-Verbindungselement (36a, 36b) aufweist, wobei
das System (1) weiterhin ein Zugseil (60) und zumindest ein Halteseil (40, 50) umfasst, wobei
das Halteseil (40, 50) mit dem Halteseil-Verbindungselement (34a, 34b) verbunden ist und an einem dem Halteseil-Verbindungselement (34a, 34b) abgewandten Ende ein Zugseil-Umlenkungselement (44, 54) umfasst und so eingerichtet ist, dass sich ein Abstand (d) zwischen dem Halteseil-Verbindungselement (34a, 34b) und dem Zugseil-Umlenkungselement (44, 54) vergrößert, wenn die Materialbahn (20) von dem aufgerollten Zustand in den abgerollten Zustand überführt wird,
wobei das Zugseil (60) an dem Zugseil-Umlenkungselement (44, 54) umgelenkt wird und mit dem Zugseil-Verbindungselement (36a, 36b) verbunden ist, um eine Zugkraft, die auf das Zugseil wirkt auf das Auszugelement (30) zu übertragen und die Materialbahn (20) von dem aufgerollten Zustand in einen abgerollten Zustand zu überführen.

2. System nach Anspruch 1, wobei das zumindest ein Halteseil (40, 50) ein elastisches Element (42, 52) umfasst und/oder über ein elastisches Element mit dem Auszugelement (30) verbunden ist.

3. System nach Anspruch 1 oder 2, wobei das Auszugelement (30) weiterhin ein Halteseil-Befestigungselement (32a, 32b) aufweist und wobei das Halteseil-Verbindungselement (34a, 34b) ein Halteseil-Umlenkungselement (34a, 34b) ist, wobei das Halteseil (40, 50) mit dem Halteseil-Befestigungselement (32a, 32b) verbunden ist und an dem Halteseil-Umlenkungselement (34a, 34b) umgelenkt wird.

4. System (1) nach einem der Ansprüche 1 bis 3, wobei das Auszugelement (30) ein erstes und ein zweites Halteseil-Verbindungselement (34a, 34b) aufweist und optional zumindest ein erstes und ein zweites Halteseil-Befestigungselement (32a, 32b), wobei
das System (1) ein erstes und ein zweites Halteseil (40, 50) umfasst, wobei
das erste Halteseil (40) mit dem ersten Halteseil-Verbindungselement (34a) verbunden ist und an einem dem Halteseil-Verbindungselement (34a) abgewandten Ende ein erstes Zugseil-Umlenkungselement (44) umfasst und so eingerichtet ist, dass sich ein Abstand (d) zwischen dem ersten Halteseil-Verbindungselement (34a) und dem ersten Zugseil-Umlenkungselement (44) vergrößert, wenn die Materialbahn (20) von dem aufgerollten Zustand in den abgerollten Zustand überführt wird, und wobei
das zweite Halteseil (50) mit dem zweiten Halteseil-Verbindungselement (34b) verbunden ist und an einem dem Halteseil-Verbindungselement (34b) abgewandten Ende ein zweites Zugseil-Umlenkungselement (54) umfasst und so eingerichtet ist, dass sich ein Abstand zwischen dem zweiten Halteseil-Verbindungselement (34b) und dem zweiten Zugseil-Umlenkungselement (54) vergrößert, wenn die Materialbahn (20) von dem aufgerollten Zustand in den abgerollten Zustand überführt wird,
und wobei
das Zugseil (60) an dem ersten Zugseil-Umlenkungselement (44) und dem zweiten Zugseil-Umlenkungselement (54) umgelenkt wird, oder wobei
ein erstes Zugseil an dem ersten Zugseil-Umlenkungselement (44) und ein zweites Zugseil an dem zweiten Zugseil-Umlenkungselement (54) umgelenkt wird.

5. System nach einem der Ansprüche 1 bis 4, wobei das Auszugelement (30) zumindest ein erstes und ein zweites Zugseil-Verbindungselement (36a, 36b) aufweist, wobei
das Zugseil (60) mit dem ersten Zugseil-Verbindungselement (36a) und dem zweiten Zugseil-Verbindungselement (36b) verbunden ist und durch das erste Zugseil-Verbindungselement (36a) und das zweite Zugseil-Verbindungselement (36b) umgelenkt wird, oder wobei
das erste Zugseil mit dem ersten Zugseil-Verbindungselement (36a) verbunden ist, und wobei das zweite Zugseil mit dem zweiten Zugseil-Verbindungselement (36b) verbunden ist.

6. System nach einem der Ansprüche 1 bis 5, wobei sich ein Abstand vom ersten Zugseil-Umlenkungselement (44) zum zweiten Zugseil-Umlenkungselement (54) im aufgerollten Zustand kleiner ist als im abgerollten Zustand, wobei der Abstand im aufgerollten Zustand kleiner als 10 cm, oder kleiner als 5 cm oder kleiner als 1 cm ist.

7. System nach einem der Ansprüche 3 bis 6, wobei das erste und/oder zweite Halteseil-Umlenkungselement (34a, 34b) an einer medialen Position des Auszugelements (30) angeordnet ist und wobei das erste und/oder zweite Halteseil-Befestigungselement (32a, 32b) an einer lateralen Position des Auszugelements (30) angeordnet ist, und wobei optional
das erste Zugseil-Verbindungselement (36a) zwischen dem ersten Halteseil-Umlenkungselement (34a) und dem ersten Halteseil-Befestigungselement (32a) angeordnet ist und wobei weiter optional
das zweite Zugseil-Verbindungselement (36b) zwischen dem zweiten Halteseil-Umlenkungselement (34b) und dem zweiten Halteseil-Befestigungselement (32b) angeordnet ist.

8. System nach einem der Ansprüche 1 bis 7, wobei das System zumindest ein Vorspannelement (12, 14) umfasst, welches Vorspannelement (12, 14) mit der Welle (10) gekoppelt ist und die Welle in einer Orientierung vorspannt, die einem aufgerollten Zustand der Materialbahn entspricht, und wobei optional
die Welle (10), und insbesondere das zumindest eine Vorspannelement (12, 14), so eingerichtet ist, dass eine Zugspannung in der Materialbahn während des Ab- und/oder Aufrollens geringer ist, als in einem vollständig gespannten Zustand der Materialbahn (20), wobei
der vollständig gespannte Zustand durch eine auf das zumindest eine Zugseil wirkende Zugkraft erreichbar ist, welche wirkt, wenn die Materialbahn im abgerollten Zustand, oder in einer Zwischenposition ist, in welcher Zwischenposition die Welle blockiert ist, um ein weiteres Abrollen zu verhindern.

9. System nach einem der Ansprüche 1 bis 8, wobei zumindest ein Ende des Zugseils (60) mit einer Zugseilwelle (70) verbunden ist, welche Zugseilwelle (70) dazu eingerichtet ist das Zugseil (60) aufzurollen, wobei die Zugseilwelle (70) optional mit einer Handkurbel und/oder einem Antrieb gekoppelt ist.

10. System nach einem der Ansprüche 1 bis 9, weiterhin umfassend
zumindest eine Säule (80), welche Säule (80) das zumindest eine Zugseil (60) führt, wobei
die Säule (80) optional eine Teleskopsäule ist, welche zumindest einen ausklappbaren Arm (82a, 82b) umfasst, an welchem das Zugseil (60) angeschlagen ist, wobei der ausklappbaren Arm (82a, 82b) dazu eingerichtet ist durch eine auf das Zugseil wirkende Zugkraft von einer eingeklappten Position in eine ausgeklappte Position überführt zu werden.

11. System nach Anspruch 10, wobei
dem ausklappbaren Arm (82a, 82b) eine Strebe (84a, 84b) zugeordnet ist, welche Strebe (84a, 84b) den Arm in der ausgeklappten Position stützt.

12. System nach Anspruch 10 oder 11, wobei
der Arm (82a, 82b) an einem ersten Ende (82a1, 82b1) translatorisch verschiebbar an der Säule (80) angeordnet ist, und wobei
ein zweites Ende, welches dem ersten Ende gegenüberliegt ein freies Ende ist, wobei das Zugseil (60) an dem freien Ende angeschlagen ist, und wobei optional
der Arm (82a, 82b) mittels eines translatorisch verschiebbaren Schlittens (86a, 86b) an der Säule (80) angeordnet ist.

13. System nach Anspruch 12, wobei dem ausklappbaren Arm (82a, 82b) ein elastisches Element zugeordnet ist, welches den ausklappbaren Arm (82a, 82b) in der eingeklappten Position vorspannt.

14. System nach einem der Ansprüche 10 bis 13, wobei
die Säule (80) zumindest ein Abstandselement (92) umfasst, welches Abstandselement (92) sich in eine Richtung erstreckt, die von der Materialbahn (20) weg weist, und wobei
zwischen dem Abstandselement (92) und dem zumindest einen ausklappbaren Arm (82a, 82b) ein Gegenzugelement (90) angeordnet ist, sodass eine auf das Zugseil (60) wirkende Zugkraft zumindest teilweise von dem Gegenzugelement (90) aufgenommen und auf das Abstandselement (92) übertragen werden kann, und wobei optional
das Abstandselement (92) translatorisch verschiebbar an der Säule (80) angeordnet ist, insbesondere mittels eines Schlittens (86a, 86b).

15. System nach einem der Ansprüche 1 bis 14, wobei die Materialbahn (20) ein Sonnensegel, oder ein Netz ist, und/oder wobei die Materialbahn (20) im Wesentlichen rechteckig ist.
